# DEMANDE DE BREVET EUROPEEN

(11) **EP 2 735 244 A1**
(43) Date de publication de la demande: **28.05.2014**
(21) Numéro de dépôt: 13193576.9
(22) Date de dépôt: 19.11.2013
(51) Int. Cl.: A45D 33/00, A45D 33/02, A45D 40/22, A45C 13/10, A45D 40/24

(54) **Compact avec fermeture par aimant à champ magnétique concentré**

(30) Priorité: 21.11.2012 FR 1261068
(71) Demandeur: Albéa Services, 92230 Gennevilliers (FR)
(72) Inventeur: Lequeux, Vincent, 75011 Paris (FR)
(74) Mandataire: Gevers France

(57) **Abrégé**

L'invention concerne un compact (1) pour produit cosmétique comprenant :
- une base (2),
- un couvercle (3), monté mobile sur ladite base (2),
- un récipient (5) disposé dans ladite base (2), adapté pour contenir un produit cosmétique,

ladite base (2) ou ledit couvercle (3) comprenant un aimant (6) adaptée pour coopérer avec un élément magnétique (7) fixé au couvercle (3) ou à la base (2) en regard dudit aimant (6) afin de réaliser la fermeture du compact (1),
caractérisé en ce que ledit compact comprend au moins un composant à forte perméabilité magnétique définissant avec ledit aimant (6) un système magnétique de manière à concentrer le champ magnétique dudit système magnétique sur une face (65) du système magnétique disposée en regard dudit élément magnétique (7).

## Description

La présente invention concerne le domaine des conteneurs de produits cosmétiques, et plus précisément le domaine des compacts.

### ETAT DE L'ART

Les conteneurs pour produits cosmétiques tels que des poudres sont amenés à être transportés, et doivent ainsi pouvoir être maintenus en position fermée afin de préserver le produit qu'ils contiennent.

Plusieurs solutions ont été proposées par le passé afin de répondre à cette problématique.

Un premier type de solutions consiste à ajouter un moyen de verrouillage mécanique tel qu'un crochet sur le couvercle ou sur la base du conteneur, qui va coopérer avec un moyen complémentaire disposé sur la base ou le couvercle du conteneur.
Ces solutions sont toutefois peu appréciées du fait de l'aspect de tels moyens mécaniques, qui sont visibles dès le conteneur ouvert et sont peu esthétiques, le critère de l'esthétisme sur de tels produits est un des principaux facteurs d'appréciation.

Un second type de solutions consiste à utiliser un aimant de type Néodyme dans l'une des parties du conteneur (couvercle ou base), qui va ainsi coopérer avec une pièce métallique de l'autre partie du conteneur afin d'en assurer la fermeture.
Ces solutions permettent ainsi de masquer les moyens de fermeture en les intégrant dans la structure du conteneur de manière à ce qu'ils ne soient pas visibles de l'utilisateur, ou tout du moins de manière à ce qu'ils ne soient pas en saillie du conteneur une fois ce dernier ouvert. Cependant, la fabrication de tels aimants Néodyme requiert des terres rares, dont l'approvisionnement connait des difficultés croissantes, et dont le coût augmente donc fortement, en plus de la difficulté qu'entraine un risque de rupture de l'approvisionnement.
En effet, à ce jour, seuls les aimants Néodyme présentent une force magnétique suffisante pour assurer cette fonction.

Il y a donc nécessité de trouver un moyen d'assurer la fermeture et le maintien en position fermé de tels conteneurs, tout en conservant une apparence attrayante pour l'utilisateur.

### PRESENTATION DE L'INVENTION

La présente invention vise à répondre à cette problématique, et propose ainsi un compact pour produit cosmétique comprenant :
- une base,
- un couvercle, monté mobile sur ladite base,
- un récipient disposé dans ladite base, adapté pour contenir un produit cosmétique,
ladite base ou ledit couvercle comprenant un aimant adapté pour coopérer avec un élément magnétique fixé au couvercle ou à la base en regard dudit aimant afin de réaliser la fermeture du compact, **caractérisé en ce que** ledit compact comprend au moins un composant à forte perméabilité magnétique définissant avec ledit aimant un système magnétique de manière à concentrer le champ magnétique dudit système magnétique sur une face du système magnétique disposée en regard dudit élément magnétique.

En variante, ledit compact peut présenter une ou plusieurs des caractéristiques suivantes, prises indépendamment ou en combinaison :
- ledit composant est en contact avec ledit aimant ;
- ledit aimant est un aimant en ferrite
- ledit composant est une plaque métalliques ;
- ledit aimant est partiellement entouré de la ou lesdites plaques métalliques ;
- ledit aimant est disposé dans la base, ladite base comprenant en outre un support métallique formé par un prolongement de l'une desdites plaques métalliques entourant partiellement l'aimant, ledit support métallique formant support du récipient dans la base de sorte que le champ magnétique résiduel de l'aimant maintienne ledit récipient en position dans la base ;
- ladite face du système magnétique disposée en regard dudit élément magnétique du couvercle est recouverte d'un film plastique
- la base comprend une pluralité de systèmes magnétiques disposés en regard d'éléments magnétiques fixés au couvercle ;
- lesdites plaques métalliques à forte perméabilité magnétique sont en acier doux ou en Mu métal ;
- ledit acier doux est un acier appartenant aux variantes suivantes : A37, A42, A52, A50, A60, A70 ;
- ledit aimant, notamment en ferrite, est disposé dans un logement interne de ladite base, et est au contact d'une plaque métallique à forte perméabilité magnétique disposée de manière à affleurer en surface de ladite base afin d'être en regard de l'élément magnétique ;
- ledit compact comprend une pluralité d'aimants, notamment en ferrite, disposés dans sa base, lesdits aimants étant disposés selon la même orientation et étant séparés les uns des autres par une plaque métallique ;

Selon une autre variante, la base comprend deux sous-ensembles comprenant chacun au moins un aimant, notamment en ferrite, au moins partiellement entouré de plaques métalliques à forte perméabilité magnétique, lesdits sous-ensembles étant configurés de manière à pouvoir alterner entre :
- une configuration active dans laquelle lesdits deux sous-ensembles sont disjoints,
- une configuration neutre dans laquelle lesdits deux sous-ensembles sont en contact de manière à annuler le champ magnétique résultant desdits aimants des sous-ensembles.
Selon un mode de réalisation particulier de cette variante, au moins un desdits sous-ensembles est monté mobile dans ladite base et associé à un poussoir de manière à permettre le déplacement entre la configuration active et la configuration neutre.

Ledit couvercle est typiquement monté pivotant sur la base au moyen d'une charnière ou au moyen de glissières.
Selon une autre variante, ledit compact comprend une base secondaire montée mobile sur ladite base au moyen de glissières permettant un coulissement de la base secondaire sur la base ou au moyen de charnières permettant une rotation par rapport à la base, ladite base secondaire comprenant un récipient secondaire adapté pour contenir un produit cosmétique et comprenant un élément magnétique adapté pour coopérer avec le ou les aimants, notamment en ferrite, de la base.

Ledit au moins un aimant, notamment en ferrite, est typiquement de forme générale parallélépipédique, et ladite au moins une plaque métallique s'étend de manière à recouvrir une unique face dudit au moins un aimant, ou de manière à recouvrir deux faces opposées dudit au moins un aimant.

Avantageusement, ledit élément magnétique comprend une bande magnétique destinée à venir en regard dudit système magnétique. Autrement dit, ledit élément magnétique ne comprend pas d'aimant.

### PRESENTATION DES FIGURES

D'autres caractéristiques, buts et avantages de l'invention ressortiront de la description qui suit, qui est purement illustrative et non limitative, et qui doit être lue en regard des dessins annexés, sur lesquels :
- La figure 1 présente un exemple de structure d'un conteneur de produit cosmétique ou « compact » selon un aspect de l'invention ;
- La figure 2 à 5 présentent plusieurs vues du conteneur présenté sur la figure 1,
- La figure 6 présente un autre exemple de compact selon un aspect de l'invention,
- La figure 7 à 10 présentent plusieurs vues du conteneur présenté sur la figure 6,
- La figure 11 présente un autre exemple de compact selon un aspect de l'invention,
- La figure 12 à 14 présentent plusieurs vues du conteneur présenté sur la figure 11,
- La figure 15 présente un autre exemple de compact selon un aspect de l'invention,
- La figure 16 à 18 présentent plusieurs vues du conteneur présenté sur la figure 15.

### DESCRIPTION DETAILLEE

La figure 1 présente un exemple de structure d'un conteneur de produit cosmétique ou « compact » selon un premier mode de réalisation de l'invention. Les figures 2 à 5 présentent plusieurs vues détaillant la structure de ce mode de réalisation. La figure 2 est une vue en coupe selon un plan perpendiculaire à l'axe de la charnière 4, et définit notamment un plan de coupe A-A. La figure 3 est une vue en coupe du compact selon ce plan de coupe A-A.
La figure 4 est une vue de dessus du compact présenté sur la figure 1, et la figure 5 est une vue détaillée de l'agencement des aimants, notamment en ferrite, qui sera décrit ci-après.

Le compact 1 tel que présenté comprend une base 2, un couvercle 3 relié à la base 2 au moyen d'une charnière 4 de manière à pouvoir être ouvert tout en restant solidaire de la base 2. Le couvercle 3 est typiquement muni d'un miroir.
Un récipient 5 est disposé dans la base 2, ce récipient 5 étant par exemple un godet adapté pour contenir un produit cosmétique tel que du maquillage.

La base 2 et le couvercle 3 comprennent des moyens de verrouillage complémentaires, respectivement 6 et 7 permettant de maintenir le compact 1 en configuration fermée en l'absence d'une action de l'utilisateur sur le couvercle 3 ou sur la base 2.

Les moyens de verrouillage 6 et 7 selon la présente invention comprennent un ou plusieurs aimants, notamment en ferrite, disposés dans la base 2 ou dans le couvercle 3, en l'occurrence deux aimants en ferrite, associés à un élément magnétique, en l'occurrence un insert métallique disposé dans le couvercle 3 ou dans la base 2 de sorte que l'action magnétique de l'aimant sur l'élément métallique magnétique agisse dans le sens de la fermeture du couvercle 3 sur la base 2.
Dans le mode de réalisation représenté, l'aimant en ferrite constitue le moyen de verrouillage 6 de la base 2, tandis que l'élément magnétique forme le moyen de verrouillage complémentaire 7 du couvercle 3, étant entendu que la configuration inverse est possible.

Cet élément métallique magnétique formant le moyen de verrouillage complémentaire 7 peut être formé d'un insert en matériau adapté, ou directement par le couvercle 3 ou la base 2.

Afin d'assurer un effort suffisant exercé par le champ magnétique du système magnétique, ce dernier est partiellement entouré de plaques métalliques à forte perméabilité magnétique formant ainsi un système magnétique de manière à concentrer le champ magnétique du système magnétique sur une face du système magnétique disposée en regard dudit insert métallique du couvercle.

Comme représenté sur les figures 2, 3 et 5, l'aimant 6 a par exemple une forme générale parallélépipédique, dont deux faces 61 et 62 sont entourées de plaques métalliques à forte perméabilité magnétique 63 et 64.
Cette configuration permet de concentrer le champ magnétique émis par l'aimant 6, et donc la force d'attraction qui en résulte sur les faces libres du système magnétique, dont une, en l'occurrence la face supérieure libre 65 est configurée de manière à coopérer avec l'insert magnétique 7 afin d'agir dans le sens de la fermeture du couvercle 3 sur la base 2.

Dans le mode de réalisation représenté, une couche de matériau 8, typiquement un matériau plastique est disposée afin de recouvrir la face supérieure libre 65 de l'aimant 6 destinée à coopérer avec l'insert magnétique 7. Cette couche de matériau 8 forme ainsi un film plastique sur la face supérieure libre 65 du système magnétique.
De plus, la base 2 recouvre et masque entièrement l'aimant 6 et les plaques métalliques à forte perméabilité magnétique 63 et 64, de sorte qu'ils ne soient pas visibles par un utilisateur. On camoufle ainsi la présence d'un aimant, et on donne l'apparence souhaitée au compact. En effet, un aimant est particulièrement complexe à colorer, et avoir une face d'un aimant non recouverte va nuire à l'esthétisme du compact.

Par ailleurs, dans le mode de réalisation représenté, l'une des plaques métalliques à forte perméabilité magnétique recouvrant l'une des faces de l'aimant 6, en l'occurrence la plaque 63 recouvrant la face 61 de l'aimant 6, se prolonge de manière à s'étendre sensiblement selon le fond de la base 2. Dans ce mode de réalisation particulier, l'ensemble formé de l'aimant 6 et des plaques métalliques à forte perméabilité magnétique l'entourant partiellement est disposé dans la base 2 du compact 1.

Dans le mode de réalisation représenté sur les figures 4 et 5, l'aimant 6 étant de forme générale parallélépipédique, la plaque 63 comprend une première portion 66 sensiblement verticale recouvrant la face 61 de l'aimant 6, et une seconde portion 67 sensiblement horizontale, s'étendant à partir de la partie inférieure de la première portion 66. Cette seconde portion 67 forme support du récipient 5 dans la base 2 du compact 1, et va ainsi assurer son maintien dans la base 2 du fait du champ magnétique résiduel de l'aimant 6.
En effet, la portion 66 étant accolée à l'aimant 6, elle reçoit et transmet partiellement le champ magnétique qu'il génère. La seconde portion 67 étant la prolongation de la première portion 66, l'effet magnétique de l'aimant 6 se propage dans cette seconde portion 67, qui émet donc elle-même un champ magnétique résiduel.
En réalisant le réceptacle 5 en matériau magnétique, ou en y intégrant des inserts de matériau magnétique, ce dernier est ainsi maintenu en position dans la base 2 du compact 1 grâce au champ magnétique résiduel de la seconde portion 67.

La portion 67 s'étendant de manière à servir de support au réceptacle 5 peut être dimensionnée de manière à s'étendre sur tout ou partie du réceptacle 5.

Les plaques métalliques à forte perméabilité magnétique 63 et 64 sont typiquement réalisées en acier doux ou en Mu métal.

Par acier doux, on entend un acier ayant une teneur en carbone comprise entre 0,10% et 0,20%, par exemple les variantes d'acier bien connues sous les dénominations suivantes : E24 (ou A37), E26 (ou A42), E30 (ou A47), E36 (ou A52), A50, A60, A70, etc.
Par Mu métal, on entend un alliage de nickel, de fer et de molybdène, de nombreuses variantes d'un tel alliage étant possibles en fonction des pourcentages respectifs de ces éléments formant l'alliage.
L'acier doux est notamment avantageux en termes de coût par rapport au Mu métal et autres aciers, type acier inoxydable magnétique, et permet d'obtenir des effets similaires sur le champ magnétique généré par l'aimant.

Plusieurs variantes sont possibles, selon la forme du compact 1, la forme de l'aimant 6 et la configuration des plaques métalliques à forte perméabilité magnétique l'entourant partiellement.
Par exemple, les plaques métalliques à forte perméabilité magnétique peuvent entourer jusqu'à l'ensemble des faces de l'aimant 6, à l'exception de la face de l'aimant destinée à être positionnée en vis à vis de l'insert métallique 7 avec lequel l'aimant 6 est adapté pour coopérer.

Les figures 6 à 10 présentent plusieurs vues d'un mode de réalisation particulier, ces vues étant similaires aux vues présentées sur les figures 1 à 5
Ainsi, la figure 6 présente une vue d'ensemble d'un compact selon un aspect de l'invention, la figure 7 en présente une vue en coupe selon un plan perpendiculaire à sa charnière, et définit un plan de coupe A-A servant de plan de coupe à la figure 8. La figure 9 présente une vue de dessus du compact, et la figure 10 présente une vue détaillée des éléments de verrouillage.

Les éléments de verrouillage comprennent ici un unique aimant 6. On comprend bien qu'une configuration à plusieurs aimants similaire à la variante présentée sur les figures 1 à 5 est également possible.
Dans ce mode de réalisation particulier, l'une des plaques métalliques à forte perméabilité magnétique 63 et 64, en l'occurrence la plaque métallique 63 est disposée de manière à affleurer en surface de la base afin d'être en regard de l'élément magnétique 7 et ainsi pouvoir être mise directement en contact avec ce dernier.

Seule une fine tranche d'au moins une des plaques métalliques à forte perméabilité magnétique 63 et/ou 64 est donc visible par l'utilisateur, ce qui limite fortement l'impact visuel du système de fermeture à aimant du compact.
En outre, de telles plaques métalliques 63 et/ou 64 peuvent être peintes ou colorées plus simplement qu'un aimant, contribuant ainsi à obtenir un aspect d'ensemble attrayant pour l'utilisateur.

Selon une autre variante non représentée, la face inférieure de l'aimant 6, c'est-à-dire la face de l'aimant 6 opposée à la face supérieure 65 destinée à être en vis à vis du moyen 7 du couvercle 3 afin d'assurer la fermeture du compact 1, est également recouverte par un couche de matériau métallique à forte perméabilité magnétique similaire au matériau entourant les autres faces de l'aimant 6.

D'autres variantes de forme et d'agencement sont bien entendu possibles.
Le système magnétique formé par l'aimant 6 et les plaques métalliques à forte perméabilité magnétique 63 et 64 l'entourant peuvent par exemple s'étendre sur tout ou partie de la périphérie de la base 2 ou du couvercle 3, le couvercle 3 ou la base 2 comprenant alors de moyens complémentaires 7 adaptés.

Les figures 11 à 14 présentent plusieurs vues d'un autre mode de réalisation dans lequel le compact 1 a une forme générale circulaire et est muni de moyens de verrouillage similaires à ceux présentés sur le mode de réalisation des figures 6 à 10., la forme de l'aimant 6 et des plaques métalliques à forte perméabilité magnétique l'entourant est alors avantageusement adaptée, par exemple de manière à suivre la courbure du compact.
La figure 11 présente une vue globale du compact selon ce mode de réalisation. La figure 12 présente une vue en coupe selon un plan perpendiculaire à l'axe de la charnière, et définit un plan de coupe A-A, à partir duquel on réalise une vue en coupe du compact 1 qui est représentée sur la figure 13. La figure 14 est quant à elle est une vue détaillée de l'agencement des aimants en ferrite qui sera décrit ci-après.
On remarque ici que l'aimant 6 a une forme sensiblement cylindrique, et s'étend sur toute la périphérie de la base 2.
On peut bien évidemment appliquer l'invention à d'autres formes de compact, notamment elliptiques ou parallélépipédiques.

La base peut également comprendre plusieurs systèmes magnétiques formés chacun d'un aimant et de plaques métalliques à forte perméabilité magnétique l'entourant partiellement, répartis dans la base 2 ou dans le couvercle 3 du compact 1.

Les figures 15 à 18 présentent plusieurs vues d'un autre mode de réalisation de compact selon un aspect de l'invention. La figure 15 présente une vue d'ensemble, la figure 16 présente une vue en coupe selon un plan perpendiculaire à l'axe de la charnière 4 et définissant un plan de coupe A-A servant de plan de coupe à la figure 17, tandis que la figure 18 est une vue détaillée de l'agencement des aimants en ferrite.

Dans ce mode de réalisation particulier, le compact 1 comprend une base secondaire 20 montée mobile sur la base 2, par exemple au moyen de glissières permettant un coulissement de cette base secondaire 20 sur la base 2.

La base secondaire 20 comprenant un récipient secondaire 25 adapté pour contenir un produit cosmétique de la même manière que le récipient 5 disposé dans la base 2.

La base secondaire 20 comprend en un élément magnétique secondaire 27 adapté pour coopérer avec le ou le systèmes magnétiques de la base 2 comprenant un ou plusieurs aimants en ferrite, en l'occurrence via la plaque métallique 63 qui affleure à la face inférieure de la base 2, de manière à être en regard de cet élément magnétique secondaire 27 lorsque la base secondaire 20 est dans une configuration donnée.

Selon une autre variante non représentée, la base 2 comprend deux sous-ensembles comprenant chacun au moins un aimant en ferrite au moins partiellement entouré de plaques métalliques à forte perméabilité magnétique 63 et 64, lesdits sous-ensembles étant configurés de manière à pouvoir alterner entre :
- une configuration active dans laquelle lesdits deux sous-ensembles sont disjoints,
- une configuration neutre dans laquelle lesdits deux sous-ensembles sont en contact de manière à annuler le champ magnétique résultant desdits aimants 6 des sous-ensembles.
L'utilisateur peut ainsi, en déplaçant l'un ou les deux sous-ensembles, piloter le champ magnétique, et commander l'ouverture du compact.
Ces sous-ensembles sont par exemple positionnés dans la base 2 d'un compact 1, selon des configurations similaires aux configurations des aimants 6 et plaques associées 63 et 64 présentées sur les figures détaillées précédemment.

Au moins un desdits sous-ensembles est alors monté mobile dans ladite base et est typiquement associé à un poussoir de manière à permettre le déplacement entre la configuration active et la configuration neutre.

Les dimensions et le positionnement des aimants 6 en ferrite et des plaques métalliques à forte perméabilité magnétique 63 et 64 associées peuvent varier. Les plaques 63 et 64 peuvent ainsi être ajustées aux dimensions du ou des l'aimants 6 associés, ou présenter des dimensions plus importantes, le ou les aimants 6 associés pouvant alors être placés selon plusieurs configurations entre les plaques 63 et 64.

Plusieurs aimants, typiquement identiques, peuvent également être utilisés et montés en série. On réalise ainsi un montage alternant une plaque métallique à forte perméabilité magnétique et un aimant, les aimants étant tous disposés selon la même orientation de sorte que leurs champs s'additionnent.

Le compact tel que présenté permet ainsi d'assurer la protection du produit cosmétique qu'il est destiné à contenir du fait des moyens tendant à sa fermeture et évitant donc son ouverture accidentelle, tout en conservant un aspect esthétique attrayant, et sans nécessiter l'utilisation de terres rares.

## Revendications

1. Compact (1) pour produit cosmétique comprenant :
- une base (2),
- un couvercle (3), monté mobile sur ladite base (2),
- un récipient (5) disposé dans ladite base (2), adapté pour contenir un produit cosmétique,
ladite base (2) ou ledit couvercle (3) comprenant un aimant (6) adaptée pour coopérer avec un élément magnétique (7) fixé au couvercle (3) ou à la base (2) en regard dudit aimant (6) afin de réaliser la fermeture du compact (1),
**caractérisé en ce que** ledit compact comprend au moins un composant à forte perméabilité magnétique définissant avec ledit aimant (6) un système magnétique de manière à concentrer le champ magnétique dudit système magnétique sur une face (65) du système magnétique disposée en regard dudit élément magnétique (7).

2. Compact (1) selon la revendication 1, dans lequel ledit aimant (6) est un aimant en ferrite.

3. Compact (1) selon la revendication 1 ou 2, dans lequel ledit composant est une plaque métallique (63, 64).

4. Compact (1) selon la revendication 3, dans lequel ledit aimant est partiellement entouré de la ou lesdites plaques métalliques (63, 64).

5. Compact (1) selon la revendication 4, dans lequel ledit aimant (6) est de forme générale parallélépipédique, et ladite au moins une plaque métallique (63, 64) s'étend de manière à recouvrir une unique face dudit aimant.

6. Compact (1) selon la revendication 4, dans lequel ledit aimant (6) est de forme générale parallélépipédique, et ladite au moins une plaque métallique (63, 64) s'étend de manière à recouvrir deux faces opposées dudit aimant (6).

7. Compact (1) selon l'une des revendications 4 à 6, dans lequel ledit aimant (6) est disposé dans la base (2), ladite base (2) comprenant en outre un support métallique (67) formé par un prolongement de l'une desdites plaques métalliques (63, 64) entourant partiellement l'aimant (6), ledit support métallique (67) formant support du récipient (5) dans la base (2) de sorte que le champ magnétique résiduel de l'aimant (6) maintienne ledit récipient (5) en position dans la base (2).

8. Compact (1) selon l'une des revendications 1 à 7, dans lequel ladite face (65) du système magnétique disposée en regard dudit élément magnétique (7) du couvercle (3) est recouverte d'un film plastique (8).

9. Compact (1) selon l'une des revendications 1 à 8, dans lequel la base (2) comprend une pluralité de systèmes magnétiques disposés en regard d'éléments magnétiques (7) fixés au couvercle (3).

10. Compact (1) selon l'une des revendications 1 à 9, dans lequel ledit aimant (6) est disposé dans un logement interne de ladite base (2), et est au contact d'une plaque métallique à forte perméabilité magnétique disposée de manière à affleurer en surface de ladite base afin d'être en regard de l'élément magnétique (7).

11. Compact (1) selon l'une des revendications 1 à 10, comprenant une pluralité d'aimants disposés dans sa base (2), lesdits aimants (6) étant disposés selon la même orientation et étant séparés les uns des autres par une plaque métallique.

12. Compact (1) selon l'une des revendications 1 à 11, dans lequel la base comprend deux sous-ensembles comprenant chacun au moins un aimant (6) au moins partiellement entouré de plaques métalliques à forte perméabilité magnétique (63, 64), lesdits sous-ensembles étant configurés de manière à pouvoir alterner entre :
- une configuration active dans laquelle lesdits deux sous-ensembles sont disjoints,
- une configuration neutre dans laquelle lesdits deux sous-ensembles sont en contact de manière à annuler le champ magnétique résultant desdits aimants (6) des sous-ensembles.

13. Compact (1) selon la revendication 12, dans lequel au moins un desdits sous-ensembles est monté mobile dans ladite base (2) et associé à un poussoir de manière à permettre le déplacement entre la configuration active et la configuration neutre.

14. Compact (1) selon l'une des revendications 1 à 13, comprenant une base secondaire (20) montée mobile sur ladite base (2) au moyen de glissières permettant un coulissement de la base secondaire sur la base (2) ou au moyen de charnières permettant une rotation par rapport à la base (2), ladite base secondaire (20) comprenant un récipient secondaire (25) adapté pour contenir un produit cosmétique et comprenant un élément magnétique (27) adapté pour coopérer avec le ou les aimants (6) de la base (2).

15. Compact (1) selon l'une des revendications 1 à 14, dans lequel ledit élément magnétique (7) comprend une bande magnétique destinée à venir en regard dudit système magnétique.
